# EUROPÄISCHE PATENTSCHRIFT

(11) **EP 1 908 961 B1**
(45) Veröffentlichungstag und Bekanntmachung des Hinweises auf die Patenterteilung: **24.06.2009**
(21) Anmeldenummer: 07117365.2
(22) Anmeldetag: 27.09.2007
(51) Int. Cl.: F04D 13/08, F04D 15/00, F04D 29/42

(54) **Teichpumpe mit zwei Ansaugkanälen**
Pond pump with two suction ducts
Pompe d'étang dotée de deux canaux d'aspiration

(30) Priorität: 29.09.2006 DE 202006015137 U
(43) Veröffentlichungstag der Anmeldung: 09.04.2008
(73) Patentinhaber: FIAP Fischtechnik GmbH, 92289 Ursensollen (DE)
(72) Erfinder: Eichenseer, René, 92289 Ursensollen (DE)
(74) Vertreter: Bittner, Bernhard

(56) Entgegenhaltungen:
- DE-A1- 10 043 668
- DE-U1- 9 319 586
- DE-U1- 20 313 360
- US-A- 4 204 801

## Beschreibung

Die vorliegende Erfindung bezieht sich auf eine Teichpumpe. Derartige Teichpumpen weisen üblicherweise ein Gehäuse auf, wobei innerhalb des Gehäuses eine Pumpeneinrichtung vorgesehen ist, die Flüssigkeit von einem Ansaugbereich zu einem Druckanschluss transportiert. Derartige Teichpumpen werden am Boden eines Teiches oder Beckens positioniert. Das Gehäuse dieser Pumpen wirkt dabei als Grobfilter und besitzt Öffnungen, beispielsweise in Form von Schlitzen oder Löchern, durch die zwar Wasser in das Gehäuseinnere eindringen kann, nicht jedoch gröbere Verunreinigungen wie Blätter oder größere Teilchen.

Das durch die Gehäusewandung in das Innere des Gehäuses gelangende Wasser wird über die Pumpeneinrichtung, d. h. einen Ansauganschluss, angesaugt und über einen Druckanschluss ausgegeben. Damit gelangen jedoch kleinere Verunreinigungen durch die Öffnungen in das Gehäuseinnere und damit in den eigentlichen Pumpenkreislauf. Daher ist es in regelmäßigen Abständen erforderlich, die Pumpeneinrichtung selbst zu reinigen. Daneben ist ein weiterer Ansauganschluß vorgesehen, um Verunreinigungen von der Oberfläche des Teiches abzusaugen, wobei die Flüssigkeit nicht durch die Gehäusewandung tritt.

Die DE 100 43 668 A1 beschreibt eine Tauchpumpe. Diese Tauchpumpe weist dabei ein erstes gesteuertes Pumpenelement und ein zweites gesteuertes Pumpenelement auf, wobei innerhalb eines Pumpengehäuses ein mit dem ersten Pumpenelement verbundener Sauganschluss ausgebildet ist, der im Betrieb Wasser aus der Umgebung der Pumpe durch einen Rundumfilter ansaugt. Daneben ist an dem Pumpengehäuse ein Sauganschluss ausgebildet, der mit dem zweiten Pumpenelement verbunden ist. Durch gezielte Ansteuerung der beiden Pumpenelemente ist es möglich, dass die Tauchpumpe in einem Arbeitsgang z.B. die Wasseroberfläche absaugen kann. Dabei weist die Pumpe einen Drucksammler und eine darin angeordnete Umschaltklappe auf, mit der die Strömungsmenge aus einem Ausgang des ersten oder zweiten Pumpenelements regelbar ist.

Aus der DE 203 13 360 U1 ist eine Teichpumpe bekannt, die einen gegenüber dem Gehäuse beweglichen Ansaugstutzen aufweist, wobei durch die Bewegung bzw. die Stellung des Ansaugstutzens gegenüber dem Gehäuse geregelt werden kann, welcher Anteil an Wasser von der Wasseroberfläche eingesaugt wird und welcher Anteil über das Gehäuse angesaugt wird. Diese Pumpe erlaubt damit eine Einstellung der jeweiligen Strömungsverhältnisse durch eine Bewegung eines Ansaugstutzens gegenüber dem Gehäuse. Allerdings muss dabei bei der aus der DE 203 13 260 U1 bekannten Vorrichtung dafür Sorge getragen werden, dass der Verschiebebereich beziehungsweise Verschiebeschlitz, in dem der Ansaugstutzen verschoben wird, genügend abgedeckt wird, damit nicht auch grobe Verunreinigungen in das Innere des Gehäuses gelangen. Daneben ergeben sich durch die verstellbare Anordnung des Ansaugstutzens gegenüber dem Gehäuse Nachteile, da die Teichpumpe in Ihrer Gesamtheit stabiler ausgeführt werden kann.

Der vorliegenden Erfindung liegt daher die Aufgabe zugrunde, eine Teichpumpe zur Verfügung zu stellen, mit der einerseits Wasser sowohl vom Bodenbereich eines Teiches als auch von der Wasseroberfläche angesaugt werden kann, andererseits jedoch die Stabilität der gesamten Teichpumpe erhöht wird. Genauer soll insbesondere zur Erreichung der höheren Stabilität auf schwenkbare Ansaugstutzen, die die Gesamtstabilität beeinträchtigen können, verzichtet werden.

Dies wird erfindungsgemäß durch eine Teichpumpe durch Anspruch 1 erreicht. Vorteilhafte Ausführungsformen und Weiterbildungen sind Gegenstand der Unteransprüche.

Die erfindungsgemäße Teichpumpe weißt ein Gehäuse sowie eine innerhalb des Gehäuses angeordnete Pumpeneinrichtung auf. Weiterhin ist ein Ansauganschluss vorgesehen und ein Druckausgang, wobei der Ansauganschluss und der Druckausgang miteinander in Fluidverbindung stehen und wobei der Ansauganschluss in wenigstens zwei im Wesentlichen voneinander getrennte Ansaugkanäle mündet. Dabei ist der erste Ansaugkanal zum Ansaugen von Flüssigkeit durch die Gehäusewand hindurch geeignet und der zweite Ansaugkanal zum Ansaugen außerhalb des Gehäuses befindlicher Flüssigkeit.

Erfindungsgemäß ist wenigstens der zweite Ansaugkanal fest gegenüber dem Gehäuse angeordnet und eine Strömungsverteilungseinrichtung vorgesehen, welche ein Ansaugvolumen des Ansauganschlusses auf die Ansaugkanäle aufteilt.

Im Gegensatz zu dem oben erwähnten Stand der Technik ist damit der Ansaugkanal fest gegenüber dem Gehäuse wodurch die Stabilität erhöht wird. Vorzugsweise sind beide Ansaugkanäle fest gegenüber dem Gehäuse. Die Pumpeneinrichtung ist vorteilhaft mit einem Motor sowie einer Steuerungseinrichtung versehen. Der erste Ansaugkanal endet bevorzugt im Inneren des Gehäuses und damit wird durch diesen Ansaugkanal Flüssigkeit durch das Gehäuse bzw. die Gehäusewand hindurch angesaugt.

Unter einer Strömungsverbindung zwischen dem Ansauganschluss und dem Druckausgang wird verstanden, dass ein Fluid und insbesondere Wasser zwischen dem Ansauganschluss und dem Druckausgang fließen kann.

In einer weiteren bevorzugten Ausführungsform ist der zweite Ansaugkanal ein Ansaugstutzen, der sich wenigstens abschnittsweise durch das Gehäuse hindurch erstreckt. Auf diese Weise wird gewährleistet, dass der zweite Kanal ausschließlich Flüssigkeit von außerhalb des Gehäuses ansaugt. Weiterhin wäre es möglich, in dem zweiten Ansaugkanal Filterelemente wie Feinfilter vorzusehen.

Es wäre jedoch auch möglich, dass der zweite Ansaugkanal zwar noch im Inneren des Gehäuses endet, aber eine Kupplung oder dergleichen aufweist, an welche ein Schlauch aufgesteckt werden kann, der seinerseits bezüglich des Gehäuses nach außen ragt.

Auch wären Ansaugkanäle denkbar, die mit bzw. in der Gehäusewandung enden. Der Ansauganschluss ist bevorzugt direkt an der Pumpeneinrichtung angeordnet.

In einer weiteren bevorzugten Ausführungsform ist die Strömungsverteilungseinrichtung zwischen dem Ansauganschluss und den Ansaugkanälen vorgesehen. Diese Strömungsverteilungseinrichtung verteilt damit das Strömungsvolumen auf die hier vorgesehenen beiden Ansaugkanäle. Damit ist nur die Strömungseinrichtung bzw. Teile der Strömungsverteilungseinrichtung bewegbar, nicht jedoch die Ansaugkanäle selbst.

Vorzugsweise sind die Ansaugkanäle im wesentlichen senkrecht zueinander angeordnet. Aus diese Weise kann eine besonders günstige Strömungsverteilung zwischen den Ansaugkanälen erreicht werden.

Vorteilhaft weist das Gehäuse Öffnungen auf, durch welche hindurch Flüssigkeit in das Gehäuseinnere eintreten kann. Durch diese Öffnungen gelangt die Flüssigkeit zu dem ersten Ansaugkanal.

Besonders bevorzugt sind in demjenigen Bereich des Gehäuses, in dem der erste Ansaugkanal angeordnet ist, keine Öffnungen vorgesehen. Auf diese Weise kann erreicht werden, dass die Flüssigkeit innerhalb des Gehäuses einen gewissen Weg zurücklegen muss, um bis zu dem ersten Ansaugkanal zu gelangen. Aber auf diese Weise können gewisse grobe Verunreinigungen, die noch durch die Öffnungen hindurchgetreten sind, von einem Eintritt in den zweiten Ansaugkanal abgehalten werden. Weiterhin werden durch diese Ausführungsform die Strömungsverhältnisse verbessert, da die Flüssigkeit über das gesamte Gehäuse gleichmäßiger angesaugt wird.

In einer weiteren bevorzugten Ausführungsform weist die Strömungsverteilungseinrichtung einen außerhalb des Gehäuses angeordneten Betätigungsmechanismus auf, mit dem die Aufteilung des Ansaugvolumens auf die Ansaugkanäle gesteuert werden kann. Dabei kann es sich beispielsweise um einen Drehknopf oder dergleichen handeln, der einen Ventilkörper zwischen zwei Endpositionen hin- und herbewegen kann. Es wäre jedoch auch möglich, die Strömungsverteilungseinrichtung durch einen zusätzlichen Bewegungsmotor beispielsweise im Inneren des Gehäuses zu steuern. Auf diese Weise wäre in einer besonders komfortablen Ausführungsform eine Fernsteuerung der Strömungsverteilungseinrichtung möglich. Daneben könnte auch ein Ventilkörper vorgesehen sein, der beispielsweise mittels einer Gewindestange verschiebbar ist.

Bei einer bevorzugten Ausführungsform weist die Strömungsverteilungseinrichtung einen drehbaren Ventilkörper auf, mit dem die Aufteilung des Ansaugvolumens auf die Ansaugkanäle gesteuert werden kann. Dabei steht besonders bevorzugt die Strömungsverteilungseinrichtung in Verbindung mit dem Betätigungsmechanismus und ist damit manuell verstellbar. Dieser Ventilkörper ist dabei bevorzugt in dem Bereich angeordnet, in dem der Ansauganschluss in die beiden Ansaugkanäle übergeht. Vorzugsweise ist der drehbare Ventilkörper um eine Längsachse des Ansauganschlusses drehbar. Auf diese Weise kann der Strömungsfluss ausgehend vom Ansauganschluss auf die beiden Ansaugkanäle verteilt werden.

In einer weiteren vorteilhaften Ausführungsform ist die Strömungsverteilungseinrichtung zwischen zwei Endpositionen verstellbar, wobei in der einen Endposition das Ansaugvolumen vollständig über den ersten Ansaugkanal angesaugt wird und in der anderen Endposition das Ansaugvolumen vollständig über den zweiten Ansaugkanal angesaugt wird. Vorteilhafter Weise ist die Strömungsverteilungseinrichtung zwischen diesen beiden Endpositionen stufenlos verstellbar. Es wäre jedoch auch möglich, dass der Strömungsverteilungseinrichtung gestuft zwischen diesen beiden Endpositionen verstellbar ist.

### Weitere Vorteile und Ausführungsformen ergeben sich aus dem beigefügten Zeichnungen:

Darin zeigen:
- Fig. 1: eine Ansicht einer geöffneten erfindungsgemäßen Teichpumpe;
- Fig. 2a: eine Draufsicht auf eine obere Gehäusehälfte;
- Fig. 2b: eine Seitenansicht der Gehäusehälfte aus Figur 2a;
- Fig. 2c: eine Innenansicht einer unteren Gehäusehälfte;
- Fig. 3a: einen Querschnitt der Strömungsverteilungseinrichtung;
- Fig. 3b: eine obere Ansicht der Strömungsverteilungseinrichtung aus Figur 3a;
- Fig. 3c: eine teilweise Queransicht der Strömungsverteilungseinrichtung aus Fig. 3a;
- Fig. 3d: eine untere Ansicht der Strömungsverteilungseinrichtung aus Fig. 3a;
- Fig. 3e: einen von unten betrachteten Querschnitt der Strömungsverteilungseinrichtung aus Fig. 3a;
- Fig. 4a: eine erste Ansicht eines Ventilkörpers;
- Fig. 4b: eine zweite Ansicht des Ventilkörpers;
- Fig. 4c: eine Draufsicht auf den Ventilkörper aus Fig. 4a und
- Fig. 4d: einen Querschnitt des Ventilkörpers aus Fig. 4a.

Figur 1 zeigt eine Ansicht einer geöffneten erfindungsgemäßen Teichpumpe 1. Dabei bezieht sich das Bezugszeichen 2 auf ein Gehäuse beziehungsweise genauer auf einen unteren Gehäuseteil 21. An diesem Gehäuse 2 kann über Gelenkverbindungen 17 ein zweiter (nicht gezeigter) oberer Gehäuseteil angeordnet werden. Durch Schnappeinrichtungen 19 können die beiden Gehäuseteile miteinander verbunden werden.

Das Bezugszeichen 7 bezieht sich auf ein Stromzuführungskabel, welches einen Motor 6 einer Pumpeneinrichtung 5 ansteuert. Weiterhin weist die Teichpumpe eine (nicht gezeigte) Steuerungseinrichtung für die Pumpeneinrichtung auf. Das Bezugszeichen 9 bezieht sich auf ein Aktivteil der Pumpeneinrichtung 5, dass heißt, denjenigen Abschnitt, in dem die Strömung erzeugt wird. Die Pumpe weist zwei Ansaugkanäle 14 und 16 auf, die beide Flüssigkeit ansaugen können. Diese Flüssigkeit gelangt über einen Ansauganschluss 8 in das Aktivteil 9 der Pumpe und wird über einen Druckausgang 10 aus der Teichpumpe herausbefördert. Dabei ist der Ansauganschluss 8 bevorzugt einteilig mit den Ansaugkanälen 14 und 16 verbunden. Die Ebenen dieser Ansaugkanäle 14, 16 stehen bei der in Figur 1 gezeigten Ausführungsform senkrecht zueinander.

Die Ansaugkanäle 14,16 und ein Verbindungsstück 31, welches in den Ansauganschluss 8 mündet, bilden gemeinsam die Strömungsverteilungseinrichtung 18. Das Bezugszeichen 40 bezieht sich auf einen (unten im Detail erläuterten) Ventilkörper, der innerhalb der Strömungsverteilungseinrichtung 18 drehbar ist. Dieser Ventilkörper 40 ist genauer um eine Drehachse D drehbar und kann mit einem Betätigungsmechanismus 12, welcher hier als Drehrad ausgeführt ist, gedreht werden. Bevorzugt ist dabei eine Drehung des Ventilkörpers 40 um einen Drehwinkel von im Wesentlichen 90° möglich.

Das Bezugszeichen 13 bezieht sich auf einen Ansaugstutzen, der mit dem zweiten Ansaugkanal 14 verbunden ist und beispielsweise auf diesen aufgeschraubt ist. Das Bezugszeichen 11 bezieht sich auf einen Ausgangsstutzen, der auf den Druckausgang 10 aufgeschraubt werden kann. Auf den Ansaugstutzen 13 und den Ausgangsstutzen 11 können jeweils Schläuche beziehungsweise Schlauchsegmente aufgesteckt werden.

Figur 2a zeigt einen oberen Gehäuseteil 22 eines Gehäuses 2. Dieser obere Gehäuseteil 22 weist eine Vielzahl von im Wesentlichen kreisrunden Öffnungen 26 auf. Daneben ist auch ein öffnungsloser Bereich 25 des Gehäuseteils vorgesehen. Unterhalb dieses öffnungslosen Bereichs 25 befindet sich der zweite Ansaugkanal 14. Das Bezugszeichen 29 bezieht sich auf eine Halterung beziehungsweise eine Umrandung für den Druckausgang 10. Das Bezugszeichen 27 kennzeichnet eine Eingreifeinrichtung die in die Gelenkverbindung 17 (vgl. Figur 1) eingreifen kann.

Figur 2b zeigt eine Seitenansicht des oberen Gehäuseteils aus Figur 2a. Man erkennt, dass die Öffnungen 26 jeweils nur in einem oberen Bereich des oberen Gehäuseteils 22 vorgesehen sind. Das Bezugszeichen 24 kennzeichnet eine Öffnung, durch welche der zweite Ansaugkanal 14 ragt. Einzelne Öffnungen weisen dabei einen elliptischen Querschnitt auf.

Figur 2c zeigt einen unteren Gehäuseteil 21 des Gehäuses 2. Dieser untere Gehäuseteil weist eine Vielzahl von langgestreckten Öffnungen 15 auf, durch welche ebenfalls Flüssigkeit in das Innere des Gehäuses angesaugt werden kann. Daneben ist eine Halterungseinrichtung 23 zur Befestigung der Pumpeneinrichtung 5 vorgesehen. Das Bezugszeichen 28 kennzeichnet einen öffnungslosen zentralen Bereich der Teichpumpe 1.

Figur 3a zeigt eine Querschnittsansicht einer Strömungsverteilungseinrichtung 18. Diese weist, wie oben ausgeführt, den ersten Ansaugkanal 14 sowie den zweiten Ansaugkanal 16 auf und ist weiterhin einteilig mit dem Verbindungsstück 31 verbunden, das wiederum in dem Ansauganschluss 8 mündet. Der Ansauganschluss 8 kann mittels einer Klemmverbindung 34 und einem Gewinde oder einer geriffelten Verbindung 33 auf das Aktivteil 9 (vgl. Figur 1) der Pumpeneinrichtung aufgesetzt und fluiddicht mit diesem verbunden werden.

Figur 3b zeigt eine Draufsicht auf die Strömungsverteilungseinrichtung 18. Der erste Ansaugkanal 16 weist hier einen im Wesentlichen kreisrunden Querschnitt beziehungsweise eine zylinderförmige Gestalt auf. Auch an dem zweiten Ansaugkanal 14 ist ein Gewinde 14a angeordnet, um den Ansaugstutzen 13 aufnehmen zu können.

Figur 3c zeigt eine Detailansicht der Strömungsverteilungseinrichtung 18 aus Figur 3b. Dabei bezieht sich das Bezugszeichen 36 auf eine (auch in Figur 3a gezeigte) Öffnung, durch welche hindurch eine Betätigungsstange für den Ventilkörper geführt wird.

Figur 3d zeigt eine untere Ansicht der Strömungsverteilungseinrichtung 18. Die Strömungsverteilungseinrichtung wird über Verbindungslaschen 39 an dem Gehäuse befestigt.

Figur 3e zeigt einen Querschnitt von unten der Strömungsverteilungseinrichtung 18. Auch hier ist die Öffnung 36 für die Bestätigungsstange des Ventilkörpers gezeigt.

Die Figuren 4a bis 4d zeigen einen erfindungsgemäßen Ventilkörper 40. Dieser Ventilkörper weist eine Betätigungsstange 42 auf, über welche der Ventilkörper mit Hilfe des (in Figur 1 gezeigten) Betätigungselements 12 gedreht werden kann. Weiterhin weist der Ventilkörper 40 einen oberen beziehungsweise Kopfbereich 43 mit einer wenigstens teilweise sphärischen Oberfläche 43a. An diesem oberen Bereich schließt sich ein unterer Bereich 44 mit einem zylinderförmigen Außenumfang an. Der Ventilkörper kann um die Achse D gedreht werden. Innerhalb des Ventilkörpers kann Flüssigkeit entlang der Pfeile S1 und S2 fließen. Damit wird je nach Drehstellung des Ventilkörpers innerhalb der Strömungsverteilungseinrichtung 18 gewählt, über welchen Ansaugkanal angesaugt wird und auch, wie sich die angesaugte Flüssigkeit auf die beiden Ansaugkanäle 14 und 16 verteilt.

Figur 4d zeigt einen Querschnitt eines erfindungsgemäßen Ventilkörpers. Dieser Ventilkörper weist einen Rand 46 auf, um je nach Drehstellung des Ventilkörpers eine jeweils teilweise Abdichtung des betreffenden Ansaugkanals 14, 16 zu erreichen. Dieser Umfangsrand ist auch in Figur 4b gezeigt. Die Betätigungsstange 42 weist einen abgekanteten Endabschnitt 42a auf, damit das Betätigungselement ein Drehmoment auf die Betätigungsstange 42 ausüben und auf diese Weise der Ventilkörper gedreht werden kann.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Teichpumpe
- 2: Gehäuse
- 5: Pumpeneinrichtung
- 6: Motor
- 7: Stromzuführungskabel
- 8: Ansauganschluss
- 9: Aktivteil
- 10: Druckausgang
- 11, 13: Ansaugstutzen
- 12: Betätigungsmechanismus
- 14, 16: Ansaugkanäle
- 14a: Gewinde
- 17: Gelenkverbindung
- 18: Strömungsverteilungseinrichtung
- 19: Schnappeinrichtung
- 21,22: Gehäuseteil
- 23: Halterungseinrichtung
- 24, 15: Öffnung
- 25: öffnungsloser Bereich
- 26: kreisrunde Öffnungen
- 27: Eingreifeinrichtung
- 28: öffnungsloser Bereich
- 29: Halterung
- 31: Verbindungsstück
- 33: Verbindung
- 34: Klemmverbindung
- 36: Öffnungen
- 39: Verbindungslaschen
- 40: Ventilkörper
- 42: Betätigungsstange
- 42a: Endabschnitt
- 43: Kopfbereich
- 43a: sphärische Oberfläche
- 44: unterer Bereich
- 46: Rand
- D: Drehachse
- S1, S2: Pfeile

## Patentansprüche

1. Teichpumpe (1) mit einem Gehäuse (4), einer innerhalb des Gehäuses (4) angeordneten Pumpeneinrichtung (5), mit einem Ansauganschluss (8) und einem Druckausgang (10), wobei der Ansauganschluss und der Druckausgang miteinander in Fluidverbindung stehen und wobei der Ansauganschluss in wenigstens zwei im Wesentlichen voneinander getrennte Ansaugkanäle (14, 16) mündet, wobei der erste Ansaugkanal (16) zum Ansaugen von Flüssigkeit durch die Gehäusewand hindurch geeignet ist und der zweite Ansaugkanal (14) zum Ansaugen von außerhalb des Gehäuses (4) befindlicher Flüssigkeit geeignet ist,
**dadurch gekennzeichnet, dass**
wenigstens der zweite Ansaugkanal (14) fest gegenüber dem Gehäuse angeordnet ist und eine Strömungsverteilungseinrichtung (18) vorgesehen ist, welche ein Ansaugvolumen des Ansauganschlusses auf die Ansaugkanäle aufteilt.

2. Teichpumpe nach Anspruch 1,
**dadurch gekennzeichnet, dass**
der zweite Ansaugkanal (14) ein Ansaugstutzen ist, der sich wenigstens abschnittsweise durch das Gehäuse (4) hindurch erstreckt.

3. Teichpumpe nach wenigstens einem der vorangegangenen Ansprüche,
**dadurch gekennzeichnet, dass**
die Strömungsverteilungseinrichtung (18) zwischen dem Ansauganschluss (8) und den Ansaugkanälen (14, 16) vorgesehen ist.

4. Teichpumpe nach wenigstens einem der vorangegangenen Ansprüche,
**dadurch gekennzeichnet, dass**
die Ansaugkanäle (14, 16) im Wesentlichen senkrecht zueinander angeordnet sind.

5. Teichpumpe nach wenigstens einem der vorangegangenen Ansprüche
**dadurch gekennzeichnet, dass**
das Gehäuse Öffnungen (15, 26) aufweist, durch welche hindurch Flüssigkeit in das Gehäuseinnere treten kann.

6. Teichpumpe nach wenigstens einem der vorangegangenen Ansprüche,
**dadurch gekennzeichnet, dass**
in dem Bereich des Gehäuses, in dem der zweite Ansaugkanal (14) angeordnet ist, keine Öffnungen (15, 26) vorgesehen sind.

7. Teichpumpe nach wenigstens einem der vorangegangenen Ansprüche,
**dadurch gekennzeichnet, dass**
die Strömungsverteilungseinrichtung (18) einen außerhalb des Gehäuses angeordneten Betätigungsmechanismus (21) aufweist, mit dem die Aufteilung des Ansaugvolumens auf die Ansaugkanäle (14,16) gesteuert werden kann.

8. Teichpumpe nach wenigstens einem der vorangegangenen Ansprüche,
**dadurch gekennzeichnet, dass**
die Strömungsverteilungseinrichtung (18) einen drehbaren Ventilkörper (40) aufweist, mit dem die Aufteilung des Ansaugvolumens auf die Ansaugkanäle (14,16) gesteuert werden kann.

9. Teichpumpe nach Anspruch 8,
**dadurch gekennzeichnet, dass**
der Ventilkörper (40) um eine Längsachse (D) des Ansauganschlusses (8) drehbar ist.

10. Teichpumpe nach wenigstens einem der vorangegangenen Ansprüche,
**dadurch gekennzeichnet, dass**
die Strömungsverteilungseinrichtung (18) zwischen zwei Endpositionen verstellbar ist, wobei in der einen Endposition das Ansaugvolumen vollständig über den ersten Ansaugkanal (16) angesaugt wird und wobei in der anderen Endposition das Ansaugvolumen vollständig über den zweiten Ansaugkanal (14) angesaugt wird.

## Claims

1. Pond pump (1) comprising a housing (4), a pump device (5) arranged within the housing (4), comprising a suction connection (8) and a pressure outlet (10), wherein the suction connection and the pressure outlet are in fluid connection with one another, and wherein the suction connection opens into at least two suction channels (14, 16) which are essentially separate from one another, wherein the first suction channel (16) is suitable for sucking liquid through the housing wall and the second suction channel (14) is suitable for sucking liquid located outside the housing (4), **characterised in that** at least the second suction channel (14) is arranged in a fixed position relative to the housing and a flow distribution device (18) is provided which splits a suction volume of the suction connection between the suction channels.

2. Pond pump according to claim 1, **characterised in that** the second suction channel (14) is a suction pipe which at least in part extends through the housing (4).

3. Pond pump according to at least one of the preceding claims, **characterised in that** the flow distribution device (18) is provided between the suction connection (8) and the suction channels (14, 16).

4. Pond pump according to at least one of the preceding claims, **characterised in that** the suction channels (14, 16) are arranged essentially perpendicular to one another.

5. Pond pump according to at least one of the preceding claims, **characterised in that** the housing has openings (15, 26), through which liquid can enter the housing interior.

6. Pond pump according to at least one of the preceding claims, **characterised in that** no openings (15, 26) are provided in the region of the housing in which the second suction channel (14) is arranged.

7. Pond pump according to at least one of the preceding claims, **characterised in that** the flow distribution device (18) comprises an actuating mechanism (21) which is arranged outside the housing and by means of which the splitting of the suction volume between the suction channels (14, 16) can be controlled.

8. Pond pump according to at least one of the preceding claims, **characterised in that** the flow distribution device (18) comprises a rotatable valve body (40), by means of which the splitting of the suction volume between the suction channels (14, 16) can be controlled.

9. Pond pump according to claim 8, **characterised in that** the valve body (40) is rotatable about a longitudinal axis (D) of the suction connection (8).

10. Pond pump according to at least one of the preceding claims, **characterised in that** the flow distribution device (18) is adjustable between two end positions, wherein in one end position the suction volume is sucked completely via the first suction channel (16), and wherein in the other end position the suction volume is sucked completely via the second suction channel (14).

## Revendications

1. Pompe d'étang (1), comportant un carter (4), un dispositif de pompage (5), disposé à l'intérieur du carter (4), comportant un raccord d'aspiration (8) et une sortie de pression (10), le raccord d'aspiration et la sortie de pression étant reliés entre eux pour la circulation du liquide, et le raccord d'aspiration débouchant dans au moins deux conduits d'aspiration (14, 16) sensiblement séparés l'un de l'autre, le premier conduit d'aspiration (16) étant destiné à l'aspiration du liquide à travers la paroi du carter et le deuxième conduit d'aspiration (14) étant destiné à l'aspiration du liquide situé en dehors du carter (4),
**caractérisée en ce que**
au moins le deuxième conduit d'aspiration (14) est disposé de manière fixe par rapport au carter et il est prévu un dispositif de répartition du flux (18), qui répartit dans les conduits d'aspiration le volume aspiré par le raccord d'aspiration.

2. Pompe d'étang selon la revendication 1,
**caractérisée en ce que**
le deuxième conduit d'aspiration (14) est une tubulure d'aspiration, qui passe au moins par portions à travers le carter (4).

3. Pompe d'étang selon l'une quelconque des revendications précédentes,
**caractérisée en ce que**
le dispositif de répartition du flux (18) est prévu entre le raccord d'aspiration (8) et les conduits d'aspiration (14, 16).

4. Pompe d'étang selon l'une quelconque des revendications précédentes,
**caractérisée en ce que**
les conduits d'aspiration (14, 16) sont disposés sensiblement perpendiculairement l'un à l'autre.

5. Pompe d'étang selon l'une quelconque des revendications précédentes,
**caractérisée en ce que**
le carter comporte des ouvertures (15, 26), à travers lesquels le liquide peut pénétrer à l'intérieur du carter.

6. Pompe d'étang selon l'une quelconque des revendications précédentes,
**caractérisée en ce que**
dans la zone du carter, dans laquelle est disposé le deuxième conduit d'aspiration (14), il n'est prévu aucune ouverture (15, 26).

7. Pompe d'étang selon l'une quelconque des revendications précédentes,
**caractérisée en ce que**
le dispositif de répartition du flux (18) comporte un mécanisme d'actionnement (21), qui est disposé à l'extérieur du carter et par lequel il est possible de commander la répartition dans les conduits d'aspiration (14, 16) du volume aspiré.

8. Pompe d'étang selon l'une quelconque des revendications précédentes,
**caractérisée en ce que**
le dispositif de répartition du flux (18) comporte un corps de soupape (40) rotatif, par lequel il est possible de commander la répartition dans les conduits d'aspiration (14, 16) du volume aspiré.

9. Pompe d'étang selon la revendication 8,
**caractérisée en ce que**
le corps de soupape (40) est apte à tourner autour d'un axe longitudinal (D) du raccord d'aspiration (8).

10. Pompe d'étang selon l'une quelconque des revendications précédentes,
**caractérisée en ce que**
le dispositif de répartition du flux (18) peut être réglé entre deux positions finales, sachant que dans l'une des positions finales le volume de liquide est aspiré en totalité par l'intermédiaire du premier conduit d'aspiration (16) et sachant que dans l'autre position finale, le volume de liquide est aspiré en totalité par l'intermédiaire du deuxième conduit d'aspiration (14).
